# EUROPÄISCHE PATENTSCHRIFT

(11) **EP 0 712 965 B1**
(45) Veröffentlichungstag und Bekanntmachung des Hinweises auf die Patenterteilung: **02.04.2003**
(21) Anmeldenummer: 95114857.6
(22) Anmeldetag: 21.09.1995
(51) Int. Cl.: E03C 1/18, A47L 19/02

(54) **Einbauspüle**
Fitted sink
Evier encastrable

(30) Priorität: 17.11.1994 DE 4440905
(43) Veröffentlichungstag der Anmeldung: 22.05.1996
(73) Patentinhaber: BLANCO GmbH + Co KG, 75038 Oberderdingen (DE)
(72) Erfinder: Heinrich, Thomas, D-75056 Sulzfeld (DE); Johannböke, Uwe, D-75031 Eppingen (DE); Kuch, Heinrich, D-75015 Bretten (DE); Liphardt, Mike, D-74889 Sinsheim (DE); Mück, Manfred, D-75057 Kürnbach (DE)
(74) Vertreter: Hoeger, Stellrecht & Partner

(56) Entgegenhaltungen:
- EP-A- 0 245 905
- DE-A- 2 559 619
- DE-A- 3 231 214
- DE-A- 3 437 033
- DE-A- 3 621 151
- DE-C- 3 624 090
- FR-A- 990 965
- FR-A- 2 672 369
- FR-A- 2 684 402
- GB-A- 843 863
- GB-A- 2 221 388
- US-A- 3 680 780
- US-A- 4 813 087

## Beschreibung

Die Erfindung befaßt sich mit einer besseren Anpassung einer in einen Ausschnitt (Öffnung) einer Arbeitsplatte einbaubaren Einbauspüle, insbesondere mit einer Abdeckplatte, an eine solche Platte. Bei einer solchen Einbauspüle kann es sich z. B. um ein aus Edelstahlblech durch Tiefziehen und gegebenenfalls Schweißen hergestelltes Produkt handeln, aber auch um eine Einbauspüle aus emailliertem Stahlblech oder um ein aus gegebenenfalls mit Füllstoffen versehenem Gießharz gegossenes oder um ein aus einer Kunststoff-Preßmasse hergestelltes Produkt.

Arbeitsplatten mit eingebauten Einbauspülen gemäß dem Oberbegriff des Anspruchs 1 sind bekannt.

Bei den Arbeits- oder Abdeckplatten handelt es sich üblicherweise um aus einem Holzwerkstoff bestehende und oben mit einer Kunststoffbeschichtung versehene Platten, neuerdings kann es sich aber auch um z. B. gegossene Kunststoffplatten handeln; schließlich (was aber mehr und mehr unüblich wird) kann eine solche Abdeckplatte aber auch von einer auf ihrer Unterseite mit Versteifungen versehenen Edelstahlblech-Platte gebildet werden. Derartige Holzwerkstoff- bzw. Kunststoff-Abdeckplatten haben heute bei Einbauküchen in der Regel eine Plattenstärke (Plattendicke) von 40 mm.

Eine mit einer Beschichtung versehene Arbeits- bzw. Abdeckptatte mit einer in diese eingebauten, mit ihrem Rand auf die Arbeitsplatte aufgesetzten Einbauspüle ergibt sich aus der US-A-4 813 087. Die Einbauspüle hat ein normales Spülbecken und neben diesem eine Abtropffläche in Gestalt einer flachen Mulde, welche zwischen einer vorderen und einer hinteren Batteriebank der Einbauspüle angeordnet ist; ferner hat die Einbauspüle eine äußere, umlaufende Randzone, welche einen erhöhten Randwulst mit horizontaler Oberseite bildet, so daß die innerhalb dieses Randwulstes liegenden Zonen der Einbauspüle eine nach unten vertiefte Ausformung bilden, deren sämtliche nach oben weisenden Oberflächenbereiche tiefer liegen als der Kamm des Randwulstes. Die Unterseite der Einbauspülen-Randzone bildet eine Ringfläche, mit der die Einbauspüle um einen sie aufnehmenden Plattenausschnitt herum auf der Oberseite der Arbeitsplatte aufliegt. Die US-A-4 813 087 zeigt also eine Arbeitsplatte mit eingebauter Einbauspüle mit den Merkmalen des Oberbegriffs des Anspruchs 1. Bei der Einbauspüle handelt es sich um ein aus Metallblech hergestelltes Bauteil, dessen die Abtropffläche bildende flache Mulde bis zu einer Tiefe in den Plattenausschnitt hineinragt, welche höchstens ungefähr 2/3 der Plattenstärke entspricht.

Da im Spülenbereich einer Küche (dies kann aber auch für Labors, Arztpraxen, Krankenhäuser und dergleichen gelten), häufig nicht nur gespült wird, sondern auch andere Arbeiten verrichtet werden, bei denen mit Flüssigkeiten, insbesondere mit Wasser, gearbeitet wird, lag der Erfindung die Aufgabe zugrunde, eine Einbauspüle mit den Merkmalen des Oberbegriffs des Anspruchs 1 so zu verbessern, daß das Risiko, daß auf der Einbauspüle im Bereich ihrer Arbeitsoder Abtropffläche anfallende Flüssigkeiten über den Spülenrand hinausschwappen, verringert wird, ohne gleichzeitig den unter der Einbauspüle im Bereich ihrer Arbeits- oder Abtropffläche zur Verfügung stehenden Raum in seiner Höhe so zu verringern, daß er nicht mehr für den Einbau eines Einbaugeräts, wie einer Spülmaschine, genutzt werden kann. Diese Aufgabe wird durch eine Arbeitsplatte gemäß Anspruch 1 gelöst.

Der Grundgedanke der Erfindung ist also darin zu sehen, daß im Vergleich zu herkömmlichen Einbauspülen der erwähnten Art die Tiefe der Ausformung im Bereich der Arbeits- oder Abtropffläche der Einbauspüle so vergrößert wird, daß in diesem Bereich die Ausformung die Plattenstärke der Abdeckplatte, in die die Einbauspüle eingebaut wird, vollständiger nutzt als dies bei den bekannten Einbauspülen der Fall ist - bei letzteren ragt der die Abtropffläche bildende Bereich der Einbauspüle üblicherweise nur etwa 25 bis maximal 30 mm tief in die Abdeckplatte bzw. deren Ausschnitt hinein; erfindungsgemäß wird deshalb im Vergleich zu bekannten Einbauspülen die Ausformung so vertieft, daß in dem die Abtropffläche bildenden Spülenbereich die Einbauspüle bis ungefähr auf das Niveau der Unterseite der Abdeckplatte hinunterragt, d. h. über dieses Niveau nach unten höchstens unwesentlich übersteht (z. B. 1, 2 oder 3 mm) oder nur ganz wenig über diesem Niveau endet (z. B. 1, 2 oder 3 mm über diesem Niveau). Dies bedeutet mit anderen Worten, daß erfindungsgemäß im Bereich der Abtropffläche der größte vertikale Abstand der Unterseite der Ausformung von der genannten Ringfläche ungefähr gleich der Dicke der Abdeckplatte ist (d. h. dieser größte vertikale Abstand unterscheidet sich von der Dicke der Abdeckplatte entweder gar nicht oder nur maximal um ± 10 %).

Die die Abtropffläche bildende Oberflächenzone der Einbauspüle könnte im eingebauten Zustand horizontal verlaufen, üblicherweise hat sie jedoch ein geringes Gefälle in Richtung auf ein der Abtropffläche benachbartes Becken der Einbauspüle. Für den letzteren Fall empfehlen sich Ausführungsformen der erfindungsgemäßen Einbauspüle, bei denen der kleinste vertikale Abstand der Unterseite der Ausformung von der genannten Ringfläche mindestens ungefähr 3/4 der Dicke der Arbeitsplatte beträgt (der genannte kleinste vertikale Abstand soll demnach um nicht mehr als ± 15 %, bevorzugt um nicht mehr als ± 10 % und am besten um nicht mehr als ± 5 % von dem Maß abweichen, welches gleich 3/4 der Dicke der Abdeckplatte ist).

Durch die erfindungsgemäße Gestaltung einer Einbauspüle wird erreicht, daß alle für ein Arbeiten in bzw. auf der Spüle in Frage kommenden Spülenbereiche von einem diesen gegenüber verhältnismäßig hohen Randwulst umgeben werden, so daß die erfindungsgemäße Einbauspüle mit einem ausgeprägten Schwallrand umfaßt ist, durch den weit besser als bei den bekannten Einbauspülen verhindert wird, daß auf der Spüle anfallende Flüssigkeiten über den Spülenrand hinausschwappen. Weitere, durch die Vertiefung der Ausformung erzielbare Vorteile werden später noch erläutert werden. Alle diese Vorteile werden aber erzielt, ohne daß der im Bereich der Einbauspüle unter der Abdeckplatte zur Verfügung stehende Raum z. B. eines Unterbauschranks hinsichtlich seiner Nutzung beeinträchtigt wird, da der bei den bekannten Einbauspülen ungenutzte Raum unterhalb der Abtropffläche, jedoch noch innerhalb des Ausschnitts der Abdeckplatte, auf keinen Fall genutzt werden kann. In diesem Zusammenhang muß man sich vor Augen halten, daß beispielsweise in einer Einbauküche Einbaugeräte, insbesondere eine Spülmaschine, häufig unter der Abdeckplatte installiert werden, und zwar gerade unterhalb der Abtropffläche der Einbauspüle, und trotz der erfindungsgemäßen Vertiefung der Ausformung behindert letztere einen solchen Einbau in keiner Weise (solche Einbaugeräte, wie eine Spülmaschine, ein Backofen oder dergleichen werden üblicherweise von vorn unter die Abdeckplatte geschoben und müssen für eine Wartung oder eine Reparatur auch wieder nach vorn herausziehbar sein). Hingegen konnten Einbaugeräte, wie eine Spülmaschine, schon bislang nicht unter einem Becken einer Spüle installiert werden, weil sich dieses nicht nur aufgrund der Beckentiefe verbietet, sondern auch deshalb, weil an die sich im Beckenboden befindene Ablauföffnung eine sogenannte Ablaufgarnitur angeschlossen werden muß, die z. B. einen Siphon umfaßt, welcher sich vom Beckenboden um ein erhebliches Maß nach unten erstreckt.

Aus dem Vorstehenden ergibt sich, daß solche Ausführungsformen der erfindungsgemäßen Einbauspüle besonders vorteilhaft sind, bei denen die die Abtropffläche bildende Oberflächenzone der Einbauspüle an deren Randzone angrenzt, d. h. bei denen die Abtropffläche nicht etwa z. B. zwischen zwei Becken liegt, seien es nun zwei Spülbecken oder ein Spülbecken und ein kleineres Becken (sogenanntes Restebecken).

Bei Einbauspülen gibt es zwei gängige Einbauarten: Ganz überwiegend wird die Einbauspüle so in den Ausschnitt der Abdeckplatte eingesetzt, daß sie mit dem äußersten Bereich ihrer Randzone auf der Oberseite der Abdeckplatte aufliegt, d. h. auf dem den Abdeckplattenausschnitt umgebenden Randbereich der Abdeckplattenoberseite; weniger verbreitet ist eine zweite Einbauart, bei der die Einbauspüle so in den Abdeckplattenausschnitt eingesetzt wird, daß der Kamm des Randwulstes mit der Abdeckplattenoberseite bündig ist, d. h. daß der Kamm des Randwulstes nicht nach oben über das Niveau der Abdeckplattenoberseite hinausragt. Im erstgenannten Fall handelt es sich bei der vorstehend erwähnten Ringfläche also um eine an der Unterseite der Randzone vorgesehene Ringfläche, mit der die Einbauspüle im eingebauten Zustand auf der Oberseite der Abdeckplatte aufliegt, während im zweiten Fall der Kammbereich des Randwulstes die genannte Ringfläche darstellt. Je nachdem, für welche Einbauart die erfindungsgemäße Einbauspüle vorgesehen ist, führt die erfindungsgemäße Spülengestaltung also gegebenenfalls zu unterschiedlichen (in vertikaler Richtung gemessenen) Abständen der Unterseite der Ausformung von der Oberseite des Kamms des Randwulstes.

Da die Becken von Spülen diejenigen Bereiche bilden, in denen am meisten und heftigsten geplanscht wird, und da es aus den vorstehend geschilderten Gründen völlig unerheblich ist, ob der Boden des Beckens einer Spüle einen oder einige wenige cm mehr oder weniger weit nach unten in den Raum unterhalb der Abdeckplatte hineinragt, wird des weiteren empfohlen, eine erfindungsgemäße Einbauspüle so zu gestalten, daß die Oberkante des Beckens bzw. die Oberkanten ihrer Becken zumindest nahezu überall tiefer liegt bzw. liegen als die tiefste Stelle der Abtropffläche. Dadurch wird die Gefahr vermindert, daß mit Spülmitteln versetztes Spülwasser oder gar verschmutztes Spülwasser auf die Abtropffläche schwappt und dort abgestelltes, bereits gesäubertes Geschirr oder dergleichen wieder verunreinigt.

Auf einer sogenannten Batteriebank wird im allgemeinen die Wasserauslaufvorrichtung, insbesondere in Form einer Mischbatterie, angebracht, in manchen Fällen aber auch ein Bedienungselement für das Ablaufventil eines Beckens. Solche Elemente behindern das Arbeiten an einer Spüle aber um so weniger, je weniger weit diese Elemente nach oben ragen. Unter anderem aus diesem Grund ist es vorteilhaft, wenn eine die Batteriebank bildende zweite Oberflächenzone der Einbauspüle tiefer liegt als die tiefste Stelle der Abtropffläche (worunter in diesem Fall die Oberseite des Bodens der Abtropffläche zu verstehen ist, da an deren Oberseite üblicherweise über diesen Boden überstehende Rippen vorgesehen werden).

Andererseits ist es empfehlenswert, die Einbauspüle so zu gestalten, daß die die Batteriebank bildende zweite Oberflächenzone höher liegt als ein Überlauf für das Becken, da die in der Batteriebank für die Wasserauslaufvorrichtung und/oder für ein Bedienungselement vorgesehene Durchführbzw. Montageöffnung im allgemeinen nicht zuverlässig abgedichtet wird bzw. werden kann. Was außer der üblichen Überlauföffnung in der Seitenwand eines Beckens unter dem vorstehend verwendeten Begriff "Überlauf" zu verstehen ist, wird sich aus dem Folgenden noch ergeben.

Besonders vorteilhafte Ausführungsformen der erfindungsgemäßen Einbauspüle umfassen zwei nebeneinander liegende Becken, zwischen denen ein die beiden Becken voneinander trennender stegförmiger Spülenbereich verläuft. Es kann sich dabei um zwei große Spülbecken handeln, bevorzugt besitzt eine erfindungsgemäße Einbauspüle jedoch zwei unterschiedlich große Becken, nämlich ein großes Spülbecken und ein kleineres Becken, welches üblicherweise als Restebecken oder Restemulde bezeichnet wird.

Bei einer erfindungsgemäßen Einbauspüle mit mehreren Becken liegt der Kamm des stegförmigen Spülenbereichs zwischen den Becken vorteilhafterweise tiefer als die übrigen Oberkantenbereiche der Becken. In diesem Fall kann der Kamm dieses stegförmigen Spülenbereichs einen Überlauf bilden, so daß Wasser von einem überfüllten Becken über diesen Kamm hinweg in ein benachbartes Becken fließen und aus diesem ablaufen kann, ohne daß dadurch andere Spülenbereiche überschwemmt werden. In einem solchen Fall empfiehlt es sich jedoch, die Einbauspüle so zu gestalten, daß die die Batteriebank bildende zweite Oberflächenzone höher liegt als der Kamm des stegförmigen Spülenbereichs, um so zu verhindern, daß die Batteriebank überschwemmt wird und Flüssigkeit durch die in der Batteriebank vorgesehene Öffnung hinduch nach unten sickert.

Aus dem vorstehenden ergibt sich, daß bei einer erfindungsgemäßen Einbauspüle mit einem Überlauf zwischen zwei einander benachbarten Becken Einsparungen möglich sind, nämlich dadurch, daß man nur eines der beiden Becken mit einem Überlauf in Form einer üblichen, in einer seiner Seitenwände angeordneten Überlauföffnung versieht. Dadurch erübrigt sich nicht nur die Herstellung einer Überlauföffnung in einer der Seitenwände des anderen Beckens, sondern es läßt sich auch die an eine solche zweite Überlauföffnung sonst anzuschließende Ablaufleitung samt deren Montage einsparen.

Wenn diese vorteilhafte Gestaltung auf eine Einbauspüle angewandt wird, welche unterschiedlich große Becken besitzt, ist es vorteilhaft, wenn das kleinere Becken einen größeren Abstand vom hinteren Rand der Einbauspüle hat als das größere Becken und wenn die Überlauföffnung in der hinteren Seitenwand des kleineren Beckens vorgesehen wird. Dann hat man nämlich für das Anbringen der Ablaufleitung für diese Überlauföffnung weit mehr Platz zur Verfügung, z. B. zwischen der hinteren Seitenwand des kleineren Beckens und einer hinten an die Abdeckplatte angrenzenden Gebäudewand, als wenn die Überlauföffnung in der hinteren Seitenwand des größeren Beckens angeordnet wäre.

Bei einer erfindungsgemäßen Einbauspüle mit einem größeren und einem kleineren Becken ist es ferner empfehlenswert, die Batteriebank - wie an sich bekannt - hinter dem kleineren Becken anzuordnen und so den hinter diesem kleineren Becken zur Verfügung stehenden Platz für die Batteriebank zu nutzen. Das kleinere Becken kann aber auch ohne weiteres so in der Einbauspüle plaziert werden, daß diese mit einer vorderen und einer hinteren Batteriebank ausgestattet werden kann, deren eine dem hinteren und deren andere dem vorderen Rand der Einbauspüle benachbart angeordnet ist, wobei sich das kleinere Becken zwischen den beiden Batteriebänken befindet. Eine vordere und eine hintere Batteriebank lassen sich aber auch ohne ein solches kleineres Becken oder ohne die geschilderte Anordnung der beiden Batteriebänke relativ zu einem solchen kleineren Becken verwirklichen.

Da z. B. beim Putzen und Zurichten von Gemüse oder Salat Abfall anfällt, den die Hausfrau üblicherweise zunächst zum Abtropfen in das sogenannte Restebecken gibt, ist es vorteilhaft, das kleinere Becken zwischen dem größeren Becken und der Abtropffläche anzuordnen, damit der genannte Abfall von der Abtropffläche nicht über das größere Becken hinweg in das Restebecken gegeben werden muß.

Besondere Vorteile ergeben sich für solche Ausführungsformen der erfindungsgemäßen Einbauspüle, welche eine Wasserauslaufvorrichtung aufweisen, die aus einer in der Batteriebank vorgesehenen Öffnung in eine Gebrauchsstellung herausziehbar ist. Dann führt nämlich die größere Tiefe der Ausformung der Einbauspüle dazu, daß, wenn die Wasserauslaufvorrichtung abgesenkt ist, d. h. sich in ihrer Nichtgebrauchsstellung befindet, sich die Einbauspüle vollständig oder teilweise, und zwar auch im Bereich der Wasserauslaufvorrichtung, abdecken läßt, insbesondere mittels einer oder mehrerer Abdeckplatten, die sich ohne weiteres so gestalten läßt bzw. lassen, daß sich die Abdeckplatte in den vom Randwulst umfaßten Bereich passend einfügt, d. h. passend gegen die Innenseite des Randwulstes anliegt.

Am wenigsten ragt die Wasserauslauföffnung in ihrer Nichtgebrauchsstellung über die Batteriebankoberseite nach oben hinaus, wenn sie erfindungsgemäß so gestaltet wird, daß sich ein mit einer Wasserauslauföffnung versehener Bereich der Wasserauslaufvorrichtung in einer Nichtgebrauchsstellung der letzteren unmittelbar über dem Niveau der Batteriebankoberseite befindet, da es ja nur erforderlich ist, daß sich irgendein Bereich der Wasserauslaufvorrichtung erfassen läßt, um diese in ihre Gebrauchsstellung aus der Öffnung nach oben herausziehen zu können.

Die Wasserauslaufvorrichtung könnte z. B. die Gestalt eines durch die besagte Öffnung hindurchgeführten Schlauches mit einem am einen Schlauchende vorgesehenen Brausekopf haben. Bevorzugt werden jedoch Ausführungsformen, bei denen die Wasserauslaufvorrichtung einen ungefähr senkrecht zur Spülenoberseite verlaufenden rohrförmigen Bereich aufweist, welcher in der Öffnung in seiner Längsrichtung verschiebbar gehalten ist und aus einer unteren Nichtgebrauchsstellung nach oben in die Gebrauchsstellung anhebbar ist, denn ein solcher rohrförmiger Bereich läßt sich ohne weiteres mit Haltemitteln, z. B. in Gestalt einer federnden Rast, versehen, durch die die Wasserauslaufvorrichtung in ihrer oberen, d. h. in ihrer Gebrauchsstellung gehalten wird, während bei der vorstehend geschilderten Alternative der Schlauch bei Gebrauch der Wasserauslaufvorrichtung stets gehalten werden muß. Für Ausführungsformen mit dem genannten rohrförmigen Bereich wird besonders empfohlen, die Wasserauslaufvorrichtung mit einem ungefähr L-förmigen Rohr zu versehen, welches den ungefähr senkrecht zur Spülenoberseite verlaufenden rohrförmigen Bereich bildet, denn dann läßt sich die Wasserauslaufvorrichtung nicht nur einfach zwischen ihrer Nichtgebrauchsstellung und ihrer Gebrauchsstellung hin- und herbewegen, sondern sie bildet auch den üblichen, kranartigen Wasserauslauf, ohne im abgesenkten Zustand, d. h. in ihrer Nichtgebrauchsstellung, nennenswert über die eigentliche Spülenoberseite überzustehen. Hat der genannte rohrförmige Bereich einen kreisrunden Außenquerschnitt und ist die Öffnung in der Batteriebank kreisrund, so kann die Einbauspüle so gestaltet werden, daß der rohrförmige Bereich und damit die gesamte Wasserauslaufvorrichtung in der Öffnung drehbar ist, so daß sich die Wasserauslaufvorrichtung in bekannter Weise verschwenken läßt, um z. B. die Wasserauslauföffnung wahlweise über das eine oder das andere Becken zu bringen.

Ein Betätigungselement für eine Wasserauslauf-Ventilvorrichtung könnte an der Wasserauslaufvorrichtung selbst angebracht sein, wenn die Anordnung so erfolgt, daß dieses Betätigungselement das Absenken der Wasserauslaufvorrichtung nicht behindert oder gar verhindert. Technisch einfacher ist es aber unter Umständen, wenn ein Betätigungselement für eine Wasserauslauf-Ventilvorrichtung von der eigentlichen Wasserauslaufvorrichtung getrennt und insbesondere auf der Batteriebank angeordnet ist, denn dann können sich solche Behinderungen ohnehin nicht ergeben, und das Betätigungselement kann ohne weiteres so gestaltet werden, daß es über die Oberseite der eigentlichen Einbauspüle nicht mehr hinausragt als die sich in ihrer Nichtgebrauchsstellung befindliche Wasserauslaufvorrichtung. Bei getrennt angeordnetem Betätigungselement wird dieses vorzugsweise neben der Wasserauslaufvorrichtung auf der Batteriebank angeordnet, gegebenenfalls jedoch statt dessen auf der bereits erwähnten zweiten Batteriebank, während die Wasserauslaufvorrichtung sich auf der anderen Batteriebank befindet.

Wie bereits erwähnt, zeichnen sich besonders bevorzugte Ausführungsformen der erfindungsgemäßen Einbauspüle durch wenigstens eine auf diese auflegbare Abdeckplatte aus.

Weitere Merkmale, Vorteile und Einzelheiten der Erfindung ergeben sich aus den beigefügten Ansprüchen. Aus der nachfolgenden Beschreibung sowie der beigefügten zeichnerischen Darstellung besonders sind vorteilhafter Ausführungsformen der erfindungsgemäßen Einbauspüle dargestellt; in der Zeichnung zeigen:
- Fig. 1: eine Draufsicht auf die erste Ausführungsform der erfindungsgemäßen Einbauspüle;
- Fig. 2: einen Schnitt durch diese erste Ausführungsform nach der Linie 2-2 in Fig. 1;
- Fig. 3: einen Schnitt durch diese erste Ausführungsform nach der Linie 3-3 in Fig. 1;
- Fig. 4: eine perspektivische Darstellung eines Teils dieser ersten Ausführungsform, und zwar schräg von oben und vorn gesehen, wobei dieser Ausschnitt einen Teil der hinteren Randzone der Einbauspüle, deren hintere Batteriebank mit den hierauf montierten Elementen, sowie Teile der Abtropffläche, des Restebeckens und des Spülbeckens erkennen läßt;
- Fig. 5A und 5B: die wesentlichen Teile der Wasserauslaufvorrichtung in deren Gebrauchsstellung bzw. deren Nichtgebrauchsstellung;
- Fig. 6: eine perspektivische Darstellung einer zweiten Ausführungsform der erfindungsgemäßen Einbauspüle, und zwar schräg von oben und vorn gesehen, wobei sich die Wasserauslaufvorrichtung in ihrer Gebrauchsstellung befindet;
- Fig. 7: die zweite Ausführungsform in perspektivischer Darstellung, jedoch samt einem ersten Satz von Abdeckplatten, und
- Fig. 8: eine der Fig. 7 entsprechende Darstellung mit einem zweiten Satz von Abdeckplatten.

Bei der in den Figuren 1 bis 3 dargestellten erfindungsgemäßen Einbauspüle soll es sich um eine Kunststoff-Spüle handeln, welche aus einem mit Füllstoffpartikeln versetzten Gießharz gegossen und anschließend das letztere polymerisiert wurde. Um die Einbauspüle herum verläuft eine Randzone 10, welche einen erhöhten Randwulst 12 bildet, dessen Kamm 14 als ebene, horizontale Fläche gestaltet ist. Außen bildet die Randzone 10 einen Auflageflansch 16, an dessen Unterseite eine ebene und gleichfalls horizontal verlaufende Ringfläche 18 ausgebildet ist. Wie auf der linken Seite der Fig. 2 angedeutet wurde, kann diese Einbauspüle so in einen als Öffnung gestalteten Ausschnitt 20 einer Abdeckplatte 22 für einen Unterbauschrank einer Einbauküche oder dergleichen eingebaut werden, daß sie mit dieser Ringfläche 18 auf der Oberfläche 24 der Abdeckplatte 22 aufliegt. Es wäre aber auch eine alternative Einbauart möglich, bei der der Ausschnitt 20 an seiner oberen, umlaufenden Randkante mit einer eingefrästen Stufe versehen wird, deren Außenabmessungen denjenigen der Einbauspüle entsprechen, und bei der die Spüle insgesamt so auf die Stufe aufgesetzt wird, daß der Kamm 14 mit der Oberfläche 24 der Abdeckplatte 22 bündig ist - wie sich aus dem Folgenden noch ergeben wird, würde dann die Einbauspüle erfindungsgemäß etwas anders gestaltet werden.

Bei dieser ersten Ausführungsform der erfindungsgemäßen Einbauspüle bildet nun der in Fig. 1 untere Rand den im Gebrauch vorderen Rand 26 der Einbauspüle und der in Fig. 1 obere Rand den hinteren Rand 28 der Einbauspüle. Diese umfaßt innerhalb des Randwulstes 12 gemäß Fig. 1 von links nach rechts nebeneinander eine als Ganzes mit 30 bezeichnete Abtropffläche, ein kleineres Becken - das sogenannte Restebecken 32 - und ein größeres Becken, nämlich das eigentliche Spülbecken 34. Die Abtropffläche 30 hat einen ebenen, gemäß Fig. 1 bzw. Fig. 2 von links nach rechts leicht abfallenden Boden 36, auf dem strahlenförmig verlaufende Rippen 38 ausgebildet sind. Hinter dem Restebecken 32 befindet sich eine größere, hintere Batteriebank 40, vor dem Restebecken eine kleinere, vordere Batteriebank 42. Die Seitenwände des Restebeckens 32 wurden mit 32a, 32b, 32c und 32d bezeichnet, der Boden des Restebeckens mit 32e, und in entsprechender Weise wurden die Seitenwände des Spülbeckens 34 mit 34a, 34b, 34c und 34d bezeichnet, der Boden des Spülbeckens mit 34e. In den Beckenböden 32e und 34e befindet sich jeweils eine Ablauföffnung 32f bzw. 34f. Zwischen den beiden Becken 32 und 34 bilden deren Seitenwände 32d und 34b einen Steg 44, dessen Kamm mit 44a bezeichnet wurde. Die übrigen Bereiche der Oberkanten der beiden Becken wurden mit 32g bzw. 34g bezeichnet.

Die innere Flanke des Randwulstes 12 bildet eine Schrägfläche 46, welche, wie sich am besten der Fig. 2 entnehmen läßt, längs des Randwulstes 12 unterschiedlich breit bzw. tief ist und von außen nach innen schräg von oben nach unten verläuft.

In den beiden Batteriebänken 40 und 42 können bereits Öffnungen 50, 52 und 54 ausgebildet sein, welche der Montage einer Wasserauslaufvorrichtung, eines Bedienungselements für die letztere und/oder eines Bedienungselements bzw. von Bedienungselementen für ein Ablaufventil bzw. Ablaufventile der beiden Becken 32 und 34 dienen, diese Öffnungen können aber auch sämtlich oder teilweise erst bei der Montage der Einbauspüle hergestellt werden.

Innerhalb des Kammes 14 des Randwulstes 12 ist die Einbauspüle demnach mit einer als Ganzes mit 60 bezeichneten Ausformung versehen, zu der die umlaufende Schrägfläche 46 ebenso gehört wie die Abtropffläche 30, die beiden Becken 32 und 34 sowie die beiden Batteriebänke 40 und 42. Diese Ausformung 60 ist nun so abgestuft, daß die Oberflächen der beiden Batteriebänke 40 und 42, welche beide auf demselben Niveau liegen, tiefer liegen als der tiefste Punkt der Oberseite des Bodens 36 der Abtopffläche 30, so daß sich zwischen dieser und den beiden Batteriebänken jeweils eine Stufe 62 bzw. 64 ergibt. Erfindungsgemäße liegt der Kamm 44a des Steges 44 zwischen den beiden Becken noch tiefer als die Oberseiten der beiden Batteriebänke, so daß sich zwischen diesen und dem Stegkamm 44a jeweils eine weitere Stufe 66 bzw. 68 ergibt. Durch den strahlenförmigen Verlauf der Rippen 38 wird der Vorteil erzielt, daß auf der Abtropffläche 30 anfallendes Tropfwasser oder Schwallwasser "zentriert" und zumindest nahezu vollständig in das Restebecken 32 abgeleitet wird.

Von den beiden Becken 32 und 34 ist nur das Restebecken 32 mit einer herkömmlichen Überlauföffnung 70 versehen, welche in der Rückwand 32a des Restebeckens ausgebildet ist und erfindungsgemäß höchstens bis zum Niveau des Stegkammes 44a hinaufreicht, vorteilhafterweise aber insgesamt etwas tiefer als dieser Kamm liegt. Das Weglassen einer solchen Überlauföffnung in einer der Seitenwände des Spülbeckens 34 ist deshalb möglich, weil der Stegkamm 44a nicht nur tiefer liegt als die übrigen Bereiche 32g und 34g der Oberkanten der beiden Becken 32 und 34, sondern auch tiefer als die Oberseiten der beiden Batteriebänke 40 und 42. Wenn nämlich das Spülbecken 34 droht, überfüllt zu werden, läuft Wasser aus diesem über den Stegkamm 44a hinweg in das Restebecken 32, und wenn dessen Ablaufventil gleichfalls geschlossen sein sollte, läuft das Wasser nach dem Füllen des Restebeckens 32 über dessen Überlauföffnung 70 ab. In diesem Zusammenhang sei bemerkt, daß die an die beiden Ablauföffnungen 32f und 34f sowie an die Überlauföffnung 70 anzuschließenden sogenannten Ablaufgarnituren deshalb nicht dargestellt wurden, weil es sich dabei um herkömmliche Installationselemente handelt.

Die in den Figuren 1 bis 3 dargestellte erste Ausführungsform der erfindungsgemäßen Einbauspüle ist für einen Einbau in eine Abdeckplatte vorgesehen, wie er in Fig. 2 dargestellt wurde; bei dieser Einbauart liegt, wie bereits erwähnt, die vom Randwulst 12 bzw. dessen Auflageflansch 16 gebildete Ringfläche 18 auf der Oberseite 24 der Abdeckplatte 22 auf. Letztere hat üblicherweise eine Plattenstärke (Dicke) von 40 mm, was erfindungsgemäß zu folgender Gestaltung der Ausformung 60 der Einbauspüle führt:

Die mit 30a bezeichnete Unterseite der Abtropffläche 30 besitzt an ihrer tiefsten Stelle - in vertikaler Richtung gemessen - einen Abstand "A" von der Ringfläche 18 und an ihrer höchsten Stelle einen Abstand "B" von der Ringfläche 18. Erfindungsgemäß ist nun für die in Fig. 2 dargestellte Einbauart die Ausformung 60 so gestaltet, daß der Abstand A ungefähr gleich der Plattenstärke der Abdeckplatte 22 ist, im Normalfall also ungefähr 40 mm beträgt. Wegen des Gefälles des Bodens 36 der Abtropffläche 30 ist hingegen der Abstand B kleiner als die Plattenstärke der Abdeckplatte 22, und insbesondere ist der Abstand B ungefähr 3/4 dieser Plattenstärke.

Für eine Einbauspüle, welche für eine Einbauart konzipiert ist, bei der der höchste Bereich der Einbauspüle mit der Oberseite 24 der Abdeckplatte 2 im eingebauten Zustand bündig sein soll, entspricht der Abstand A' (wiederum in vertikaler Richtung gemessen) der tiefsten Stelle der Unterseite 30a der Abtropffläche 30 von der Oberseite des Kammes 14 des Randwulstes 12 ungefähr 40 mm (bei einer Plattenstärke der Abdeckplatte 22 von 40 mm), während - je nach Gefälle der Abtropffläche 30 - der Abstand B' der höchsten Stelle der Unterseite 30a von der Oberseite des Kammes 14 z. B. ungefähr gleich 3/4 der Dicke der Abdeckplatte 22 ist.

Auf diese Weise ergibt sich im Bereich der Abtropffläche 30 - verglichen mit dem Stand der Technik - eine wesentlich größere Tiefe der Ausformung 60, ohne daß in diesem Bereich die Einbauspüle nach unten über die Abdeckplatte 22 übersteht.

Bei der in Fig. 6 dargestellten zweiten Ausführungsform unterscheidet sich die eigentliche Einbauspüle von derjenigen nach den Figuren 1 bis 3 nur dadurch, daß die Oberseiten der beiden Batteriebänke 40' und 42', der Kamm des Steges 44' zwischen den beiden Becken und alle Bereiche der Oberkanten 32g' und 34g' der beiden Becken auf demselben Niveau liegen, jedoch tiefer als die tiefste Stelle des Bodens 36' der Abtropffläche 30'. Außerdem verlaufen bei dieser Ausführungsform Rippen 38' der Abtropffläche 30' parallel zueinander und zum vorderen bzw. hinteren Rand der Einbauspüle, obwohl auch bei dieser Ausführungsform ein strahlenförmiger Verlauf dieser Rippen Vorteile mit sich bringen würde.

Die Fig. 4 zeigt eine in die Öffnung 52 der ersten Ausführungsform der erfindungsgemäßen Einbauspüle eingesetzte Wasserauslaufvorrichtung 100 sowie ein in deren Öffnung 50 eingesetztes Betätigungselement 102, bei dem es sich um ein Betätigungselement für eine nicht dargestellte und unterhalb der Einbauspüle angeordnete Ventilvorrichtung für die Wasserauslaufvorrichtung 100 handeln soll. Das Betätigungselement 102 kann beispielsweise mit einem hochschwenkbaren Hebel 104 versehen sein, mit dessen Hilfe sich das Betätigungselement 102 auch um eine zentrale, vertikale Achse drehen läßt, um durch Hochschwenken des Hebels 104 Wasser aus der Wasserauslaufvorrichtung 100 auslaufen und dessen Temperatur durch Drehen des Betätigungselements 102 einstellen zu können. Die Wasserauslaufvorrichtung 100 hat ein umgekehrt L-förmiges Rohr 106, in dessen gemäß Fig. 4 oberes und vorderes Ende ein mit einer unteren Wasserauslauföffnung 108 versehener Brausekopf 110 eingesteckt ist. Ein gerader Rohrbereich 112 des Rohres 106 verläuft vertikal, d. h. senkrecht zur Oberseite der hinteren Batteriebank 40 und ist in vertikaler Richtung verschiebbar in der Spülenöffnung 52 geführt; außerdem kann der gerade Rohrbereich 112 um seine zentrale, vertikale Längsachse gedreht werden, d. h. er ist in der Spülenöffnung 52 auch drehbar gehalten, so daß die Wasserauslauföffnung 108 sowohl über das Restebecken 32, als auch über das Spülbecken 34 geschwenkt werden kann. Die Fig. 4 zeigt die Wasserauslaufvorrichtung in ihrer angehobenen Gebrauchsstellung, wie sich aus dem Vorstehenden ergibt, kann sie aber auch in eine Nichtgebrauchsstellung nach unten geschoben werden, in der sich der kurze, horizontale Bereich des Rohres 106 unmittelbar über der Oberseite der hinteren Batteriebank 40 befindet oder sogar gegen diese Oberseite anliegt.

In den Figuren 5A und 5B sind die für die vertikale Verschiebbarkeit und die Verschwenkbarkeit der Wasserauslaufvorrichtung 100 wesentlichen Teile der letzteren dargestellt. Außer dem umgekehrt L-förmigen Rohr 106 gehören zu der Wasserauslaufvorrichtung 100 ein gerades Außenrohr 120 mit einem oberen, gegen die Oberseite der Batteriebank 40 anliegenden Ringbund 122, an den sich ein Außengewinde 124 des Außenrohrs 120 anschließt. Wenn das Außenrohr 120 in die Spülenöffnung 52 eingesteckt ist, läßt sich so der Ringbund 122 mit einer von unten auf das Außengewinde 124 aufgeschraubten, nicht dargestellten Mutter gegen die Oberseite der Batteriebank 40 verspannen. Im Außenrohr 120 ist ein gerades Innenrohr 130 in vertikaler Richtung verschiebbar und um seine zentrale Längsachse verdrehbar geführt; an seinem oberen Ende hat das Innenrohr 130 ein Außengewinde, auf welches das Rohr 106 mit einem Innengewinde aufgeschraubt ist. Der Außendurchmesser des Rohrs 106 ist gleich dem Außendurchmesser des Innenrohrs 130, so daß die aus den Rohren 106 und 130 gebildete Einheit im Außenrohr 120 vertikal verschoben werden kann und sich im Ringbund 122 eine Ringdichtung 140 anordnen läßt, welche abdichtend gegen den Außenumfang dieser Einheit 106, 130 anliegt. In dieser Einheit verläuft ein nicht dargestellter flexibler Schlauch, der die Wasserzufuhr zum Brausekopf 110 bildet.

Wenn-die Ringdichtung 140 nicht in der Lage ist, aufgrund ihres Anpreßdruckes gegen die Einheit 106, 130 diese in der angehobenen Gebrauchsstellung der Wasserauslaufvorrichtung 100 zu halten, können Mittel vorgesehen werden, welche eine Verriegelung der Wasserauslaufvorrichtung 100 bzw. der Einheit 106, 130 in ihrer oberen Gebrauchsstellung gewährleisten, gleichzeitig aber die Verschwenkung der Wasserauslaufvorrichtung 100 um die zentrale Längsachse des Rohrbereichs 112 bzw. des Innenrohrs 130 ermöglichen. Diese Mittel können z. B. eine in das Innenrohr 130 eingeschraubte Madenschraube 150 und eine entsprechende, schlitzförmige Kulissenführung im Außenrohr 120 für die Madenschraube 150 umfassen.

Die Absenkbarkeit der Wasserauslaufvorrichtung 100 ermöglicht es nun nicht nur, die erfindungsgemäße Einbauspüle unmittelbar vor einem Küchenfenster oder dergleichen anzubringen, ohne daß das Öffnen dieses Fensters durch die Wasserauslaufvorrichtung 100 behindert wird (wenn sich diese nämlich in ihrer abgesenkten Nichtgebrauchsstellung befindet), sondern es ergibt sich auch noch der Vorteil, daß, wenn die Wasserauslaufvorrichtung 100 in ihre Nichtgebrauchsstellung abgesenkt ist, die Einbauspüle mit einer gegebenenfalls mehrteiligen Abdeckplatte vollständig oder teilweise, und zwar auch im Bereich der Wasserauslaufvorrichtung, abgedeckt werden kann.

Die Fig. 6 läßt erkennen, daß, was aus ergonomischen Gründen vorteilhaft sein kann, das Betätigungselement 102 auch auf der vorderen Batteriebank 42' angeordnet werden kann. Im übrigen zeigt die Fig. 6 die Wasserauslaufvorrichtung 100 wieder in ihrer angehobenen, d. h. in ihrer Gebrauchsstellung. Die Fig. 7 zeigt nun die erfindungsgemäße Einbauspüle in Kombination mit einer ersten Ausführungsform einer mehrteiligen Abdeckplatte. Diese besteht aus drei Abdeckplattenteilen I, II und III, mit denen sich zusammengenommen die gesamte Einbauspüle abdecken läßt, und zwar dank der auch im Bereich der Abtropffläche 30 bzw. 30' tiefer als beim Stand der Technik gestalteten Ausformung 60 derart, daß die Oberseite der Abdeckplatte bzw. der Abdeckplattenteile mit dem Kamm 14 des Randwulstes 12 bündig abschließt, jedenfalls nicht über diesen Kamm übersteht. Der äußere Rand der Abdeckplatte wird infolgedessen zweckmäßigerweise an die Innenkontur des Kammes 14 bzw. an die Schrägfläche 46 angepaßt. Der Abdeckplattenteil I ist an die Gestalt der Abtropffläche 30 bzw. 30' angepaßt, der Abdeckplattenteil II an die Gestalt desjenigen Bereichs der Einbauspüle, der von den beiden Batteriebänken und dem Restebecken 32 gebildet wird, und der Abdeckplattenteil IIIan den vom Spülbecken 34 gebildeten Bereich der Einbauspüle.

Die Fig. 8 zeigt die erfindungsgemäße Einbauspüle in Kombination mit einer zweiten Ausführungsform der mehrteiligen Abdeckplatte. Bei dieser Ausführungsform sind alle Abdeckplattenteile I', II' und III' gleich groß, und die Gestaltung der Einbauspüle ist derart, daß sich das auf letztere aufgelegte Abdeckplattenteil III' gerade bis zur Wasserauslaufvorrichtung 100 erstreckt. Diese Ausführungsform ist natürlich billiger herzustellen und einfacher zu handhaben, da alle drei Abdeckplattenteile identisch sind.

Mit einer ein- oder mehrteiligen Abdeckplatte kann nun der Bereich der Einbauspüle insgesamt oder teilweise in eine Abstell- oder Arbeitsfläche verwandelt werden, was insbesondere in den heutigen kleinen Küchen von großem Vorteil ist.

## Patentansprüche

1. Arbeitsplatte (22) mit einer in einen Plattenausschnitt (20) eingebauten Einbauspüle gleichmäßiger Wandstärke, welchletztere wenigstens ein Becken (32, 34), mindestens eine eine Arbeits- oder Abtropffläche (30) bildende erste Oberflächenzone und wenigstens eine eine Batterlebank (40, 42) bildende zweite Oberflächenzone sowie eine äußere, um die Einbauspüle umlaufende Randzone (10) besitzt, die einen erhöhten Randwulst (12) und eine gleichfalls um die Einbauspüle umlaufende, ebene Ringfläche (18) bildet, welche sich auf demselben Niveau wie die Oberseite (24) der Arbeitsplatte (22) befindet, wobei die innerhalb des Randwulstes liegenden Zonen der Einbauspüle eine nach unten vertiefte Ausformung (60) bilden, deren sämtliche, nach oben weisenden Oberflächenbereiche tiefer liegen als der Kamm (14) des Randwulstes (12),
**dadurch gekennzeichnet, daß** zur Vergrößerung der Absenkung der Oberseite der Abtropffläche (30) relativ zum Kamm (14) des Randwulstes (12) im Bereich der Abtropffläche (30) die Tiefe der Ausformung (60) so bemessen wird, daß der größte vertikale Abstand (A) der Unterseite (30a) der Ausformung (60) von der Ringfläche (18) 90 % bis 110 % der Dicke der Arbeitsplatte (22) beträgt.

2. Arbeitsplatte nach Anspruch 1, **dadurch gekennzeichnet, daß** der größte vertikale Abstand (A; A') der Unterseite (30a) der Ausformung (60) von der Ringfläche (18; 14) gleich der Dicke der Arbeitsplatte (22) ist.

3. Arbeitsplatte nach Anspruch 1 oder 2, **dadurch gekennzeichnet, daß** die Abtropffläche (30; 30') an die Randzone (10) angrenzt.

4. Arbeitsplatte nach einem oder mehreren der Ansprüche 1 bis 3, **dadurch gekennzeichnet, daß** sich in einer Frontansicht der Einbauspüle das Becken (32) neben der Abtropffläche (30) befindet.

5. Arbeitsplatte nach einem oder mehreren der Ansprüche 1 bis 4, **dadurch gekennzeichnet, daß** sich die Ringfläche (18) an der Unterseite der Randzone (10) befindet und letztere mit dieser Ringfläche zum Auflegen auf die Arbeitsplatte (22) ausgebildet ist.

6. Arbeitsplatte nach einem oder mehreren der Ansprüche 1 bis 5, **dadurch gekennzeichnet, daß** der kleinste vertikale Abstand (B; B') der Unterseite (30a) der Ausformung (60) von der Ringfläche (18; 14) mindestens 3/4 der Dicke der Arbeitsplatte (22) beträgt.

7. Arbeitsplatte nach einem oder mehreren der Ansprüche 1 bis 6, **dadurch gekennzeichnet, daß** die Oberkante (32g, 34g) des Beckens (32, 34) höchstens bis auf das Niveau der tiefsten Stelle der Abtropffläche (30; 30') hinaufreicht.

8. Arbeitsplatte nach einem oder mehreren der Ansprüche 1 bis 7, **dadurch gekennzeichnet, daß** die die Batteriebank (40, 42) bildende zweite Oberflächenzone tiefer liegt als die tiefste Stelle der Abtropffläche (30; 30').

9. Arbeitsplatte nach Anspruch 8, **dadurch gekennzeichnet, daß** die die Batteriebank (40, 42) bildende zweite Oberflächenzone höher liegt als ein Überlauf (44a, 70) für das Becken (32, 34).

10. Arbeitsplatte nach einem oder mehreren der Ansprüche 1 bis 9, **gekennzeichnet durch** zwei nebeneinander liegende Becken (32, 34), zwischen denen ein die beiden Becken trennender stegförmiger Spülenbereich (44) verläuft.

11. Arbeitsplatte nach Anspruch 10, **dadurch gekennzeichnet, daß** der Kamm (44a) des stegförmigen Spülenbereichs (44) tiefer liegt als die übrigen Oberkantenberelche (32g, 34g) der beiden Becken (32, 34).

12. Arbeitsplatte nach den Ansprüchen 8 bis 11, **dadurch gekennzeichnet, daß** die die Batteriebank (40, 42) bildende zweite Oberflächenzone höher liegt als der Kamm (44a) des stegförmigen Spülenbereichs (44).

13. Arbeitsplatte nach einem oder mehreren der Ansprüche 10 bis 12, **dadurch gekennzeichnet, daß** nur eines (32) der beiden Becken (32, 34) mit einem Überlauf (70) in Form einer in einer (32a) seiner Seitenwände (32a, 32b, 32c, 32d) angeordneten Überlauföffnung versehen ist.

14. Arbeitsplatte nach Anspruch 13, **dadurch gekennzeichnet, daß** die beiden Becken (32, 34) unterschiedlich groß sind, das kleinere (32) der beiden Becken einen größeren Abstand vom hinteren Rand (28) der Einbauspüle hat als das größere Becken (34) und daß die Überlauföffnung (70) in der hinteren Seitenwand (32a) des kleineren Beckens (32) vorgesehen ist.

15. Arbeitsplatte nach Anspruch 14, **dadurch gekennzeichnet, daß** die Batteriebank (40) hinter dem kleineren Becken (32) angeordnet ist.

16. Arbeitsplatte nach einem oder mehreren der Ansprüche 1 bis 15, **gekennzeichnet durch** eine vordere (40) und eine hintere Batteriebank (42), deren eine dem hinteren (28) und deren andere dem vorderen Rand (26) der Einbauspüle benachbart angeordnet ist.

17. Arbeitsplatte nach den Ansprüchen 10, 14 und 16, **dadurch gekennzeichnet, daß** das kleinere Becken (32) zwischen den beiden Batteriebänken (40, 42) angeordnet ist.

18. Arbeitsplatte nach einem oder mehreren der Ansprüche 14 bis 17, **dadurch gekennzeichnet, daß** das kleinere Becken (32) zwischen dem größeren Becken (34) und der Abtropffläche (30; 30') angeordnet ist.

19. Arbeitsplatte nach einem oder mehreren der vorstehenden Ansprüche, **gekennzeichnet durch** eine Wasserauslaufvorrichtung (100), welche aus einer in der Batteriebank (40) vorgesehenen Öffnung (52) in eine Gebrauchsstellung herausziehbar ist.

20. Arbeitsplatte nach Anspruch 19, **dadurch gekennzeichnet, daß** sich ein mit einer Wasserauslauföffnung (108) versehener Bereich (106 bzw. 110) der Wasserauslaufvorrichtung (100) in einer Nichtgebrauchsstellung der letzteren unmittelbar über dem Niveau der Batteriebankoberseite befindet.

21. Arbeitsplatte nach Anspruch 19 oder 20, **dadurch gekennzeichnet, daß** die Wasserauslaufvorrichtung (100) einen ungefähr senkrecht zur Spülenoberseite verlaufenden rohrförmigen Bereich (112) aufweist, welcher in der Öffnung (52) in seiner Längsrichtung verschiebbar gehalten und aus einer unteren Nichtgebrauchsstellung nach oben in die Gebrauchsstellung anhebbar ist.

22. Arbeitsplatte nach Anspruch 21, **dadurch gekennzeichnet, daß** die Wasserauslaufvorrichtung (100) ein ungefähr L-förmiges Rohr (106) umfaßt, welches den ungefähr senkrecht zur Spülenoberseite verlaufenden rohrförmigen Bereich (112) bildet.

23. Arbeitsplatte nach Anspruch 21 oder 22, **dadurch gekennzeichnet, daß** der rohrförmige Bereich (112) einen kreisrunden Außenquerschnitt besitzt, die Öffnung (52) kreisrund und der rohrförmige Bereich in der Öffnung drehbar ist.

24. Arbeitsplatte nach einem oder mehreren der Ansprüche 19 bis 23,
**dadurch gekennzeichnet, daß** ein Betätigungselement (102) für eine Wasserauslauf-Ventilvorrichtung von der Wasserauslaufvorrichtung (100) getrennt und auf der Batteriebank (40 bzw. 42) angeordnet ist.

25. Arbeitsplatte nach Anspruch 24, **dadurch gekennzeichnet, daß** das Betätigungselement (102) neben der Wasserauslaufvorrichtung (100) auf der Batteriebank (40) angeordnet ist.

26. Arbeitsplatte nach den Ansprüchen 16 und 24, **dadurch gekennzeichnet, daß** die Wasserauslaufvorrichtung (100) im Bereich der hinteren Batteriebank (40') und das Betätigungselement (102) im Bereich der vorderen Batteriebank (42') angeordnet ist.

27. Arbeitsplatte nach einem oder mehreren der Ansprüche 19 bis 26, **gekennzeichnet durch** wenigstens eine auf die Einbauspüle auflegbare Abdeckplatte (I, II, III).

28. Arbeitsplatte nach Anspruch 27, **dadurch gekennzeichnet, daß** die Abdeckplatte (I, II, III) so gestaltet und auf die Einbauspüle auflegbar ist, daß sie gegen die Innenseite (46) des Randwulstes (12) passend anliegt.

29. Arbeitsplatte nach Anspruch 27 oder 28, **gekennzeichnet durch** mehrere Abdeckplatten (I, II, III), deren eine, erste (I) an die Gestalt der Abtropffläche (30; 30') angepaßt ist.

30. Arbeitsplatte nach Anspruch 29 sowie einem oder mehreren der Ansprüche 10 bis 18, **gekennzeichnet durch** eine zweite Abdeckplatte (II oder III), welche an die Gestalt des einen Beckens (32 bzw. 34) angepaßt ist, sowie **durch** eine dritte Abdeckplatte (III bzw. II), mit welcher zusammen mit der ersten und zweiten Abdeckplatte die ganze Einbauspüle abdeckbar ist.

31. Arbeitsplatte nach Anspruch 27 oder 28, **dadurch gekennzeichnet, daß** mehrere und insbesondere drei identisch gestaltete Abdeckplatten (I', II', III') vorgesehen sind, durch welche nebeneinandergelegt die gesamte Einbauspüle innerhalb des Randwulstes (12') abdeckbar ist.

32. Arbeitsplatte nach einem oder mehreren der Ansprüche 27 bis 31,
**dadurch gekennzeichnet, daß** die Wasserauslaufvorrichtung (100) derart gestaltet und der vertikale Abstand der Batteriebank (40; 40') vom Niveau des Kammes (14) des Randwulstes (12) derart bemessen ist, daß, wenn sich die Wasserauslaufvorrichtung In ihrer Nichtgebrauchsstellung befindet, bei aufgelegter Abdeckplatte (I, II, III) sich deren Oberseite höchstens auf dem Niveau des Kammes (14) des Randwulstes (12) befindet.

33. Arbeitsplatte nach einem oder mehreren der Ansprüche 14 bis 32,
**dadurch gekennzeichnet, daß** das kleinere Becken (32) der Abtropffläche (30) benachbart angeordnet und die letztere mit Rippen (38) versehen Ist, welche strahlenförmig in Richtung auf das kleinere Becken konvergieren.

34. Arbeitsplatte nach einem oder mehreren der vorstehenden Ansprüche,
**dadurch gekennzeichnet, daß** die Arbeitsplatte (22) ungefähr 40 mm dick und der größte vertikale Abstand (A; A') der Unterseite (30a) der Ausformung (60) von der Ringfläche (18; 14) ungefähr gleich 40 mm ist.

## Claims

1. Work top (22) with a built-in sink unit of uniform wall thickness built into a cut-out (20) of the top, the built-in sink unit comprising at least one basin (32, 34), at least one first surface zone forming a work surface or draining surface (30), at least one second surface zone forming a base (40, 42) for a tap installation, and an outer edge zone (10) extending around the built-in sink unit, forming an elevated edge bead (12) and a flat annular surface (18) also extending around the built-in sink unit and located at the same level as the upper side (24) of the work top (22), with the zones of the built-in sink unit located within the edge bead forming a downwardly recessed hollow (60), all of the upwardly pointing surface areas of which lie lower than the crest (14) of the edge bead (12), **characterized in that** in order to increase the depression of the upper side of the draining surface (30) relative to the crest (14) of the edge bead (12), the depth of the hollow (60) in the region of the draining surface (30) is dimensioned such that the largest vertical spacing (A) of the underside (30a) of the hollow (60) from the annular surface (18) is 90 % to 110 % of the thickness of the work top (22).

2. Work top in accordance with Claim 1, **characterized in that** the largest vertical spacing (A; A') of the underside (30a) of the hollow (60) from the annular surface (18; 14) is equal to the thickness of the work top (22).

3. Work top in accordance with Claim 1 or 2, **characterized in that** the draining surface (30; 30') borders on the edge zone (10).

4. Work top in accordance with any one or several of Claims 1 to 3, **characterized in that** in a front view of the built-in sink unit the basin (32) is located next to the draining surface (30).

5. Work top in accordance with any one or several of Claims 1 to 4, **characterized in that** the annular surface (18) is located on the underside of the edge zone (10), and the latter is designed for placement on the work top (22) with this annular surface.

6. Work top in accordance with any one or several of Claims 1 to 5, **characterized in that** the smallest vertical spacing (B; B') of the underside (30a) of the hollow (60) from the annular surface (18; 14) is at least ¾ of the thickness of the work top (22).

7. Work top in accordance with any one or several of Claims 1 to 6, **characterized in that** the upper edge (32g, 34g) of the basin (32, 34) extends upwards at the most as far as the level of the lowest point of the draining surface (30; 30').

8. Work top in accordance with any one or several of Claims 1 to 7, **characterized in that** the second surface zone forming the base (40, 42) for a tap installation lies lower than the lowest point of the draining surface (30; 30').

9. Work top in accordance with Claim 8, **characterized in that** the second surface zone forming the base (40, 42) for a tap installation lies higher than an overflow (44a, 70) for the basin (32, 34).

10. Work top in accordance with any one or several of Claims 1 to 9, **characterized by** two adjacent basins (32, 34) with a web-shaped sink area (44) separating the two basins extending between these.

11. Work top in accordance with Claim 10, **characterized in that** the crest (44a) of the web-shaped sink area (44) lies lower than the other upper edge areas (32g, 34g) of the two basins (32, 34).

12. Work top in accordance with Claims 8 to 11, **characterized in that** the second surface zone forming the base (40, 42) for a tap installation lies higher than the crest (44a) of the web-shaped sink area (44).

13. Work top in accordance with any one or several of Claims 10 to 12, **characterized in that** only one (32) of the two basins (32, 34) is provided with an overflow (70) in the form of an overflow opening arranged in one (32a) of its side walls (32a, 32b, 32c, 32d).

14. Work top in accordance with Claim 13, **characterized in that** the two basins (32, 34) are of different size, with the smaller one (32) of the two basins being spaced at a larger distance from the rear edge (28) of the built-in sink unit than the larger basin (34), and **in that** the overflow opening (70) is provided in the rear side wall (32a) of the smaller basin (32).

15. Work top in accordance with Claim 14, **characterized in that** the base (40) for a tap installation is arranged behind the smaller basin (32).

16. Work top in accordance with any one or several of Claims 1 to 15, **characterized by** a front base (40) and a rear base (42) for a tap installation, one of which is arranged adjacent to the rear edge (28) and the other adjacent to the front edge (26) of the built-in sink unit.

17. Work top in accordance with Claims 10, 14 and 16, **characterized in that** the smaller basin (32) is arranged between the two bases (40, 42) for a tap installation.

18. Work top in accordance with any one or several of Claims 14 to 17, **characterized in that** the smaller basin (32) is arranged between the larger basin (34) and the draining surface (30; 30').

19. Work top in accordance with any one or several of the preceding claims, **characterized by** a water outlet device (100) which can be pulled out of an opening (52) provided in the base (40) for a tap installation into a position for use.

20. Work top in accordance with Claim 19, **characterized in that** in a position for non-use of the water outlet device (100), an area (106 and 110) of the water outlet device (100), which is provided with a water outlet opening (108), is located immediately above the level of the upper side of the base for a tap installation.

21. Work top in accordance with Claim 19 or 20, **characterized in that** the water outlet device (100) has a tubular area (112) which extends approximately perpendicularly to the upper side of the sink unit and is held for displacement in its longitudinal direction in the opening (52) and so as to be liftable upwards out of a lower position for non-use into the position for use.

22. Work top in accordance with Claim 21, **characterized in that** the water outlet device (100) includes an approximately L-shaped pipe (106) which forms the tubular area (112) extending approximately perpendicularly to the upper side of the sink unit.

23. Work top in accordance with Claim 21 or 22, **characterized in that** the tubular area (112) has a circular outer cross section, the opening (52) is circular and the tubular area is rotatable in the opening.

24. Work top in accordance with any one or several of Claims 19 to 23, **characterized in that** an actuating element (102) for a water outlet valve device is arranged on the base (40 or 42) for a tap installation separately from the water outlet device (100).

25. Work top in accordance with Claim 24, **characterized in that** the actuating element (102) is arranged next to the water outlet device (100) on the base (40) for a tap installation.

26. Work top in accordance with Claims 16 and 24, **characterized in that** the water outlet device (100) is arranged in the area of the rear base (40') for a tap installation, and the actuating element (102) is arranged in the area of the front base (42') for a tap installation.

27. Work top in accordance with any one or several of Claims 19 to 26, **characterized by** at least one cover plate (I, II, III) for placement on the built-in sink unit.

28. Work top in accordance with Claim 27, **characterized in that** the cover plate (I, II, III) is designed for placement on the built-in sink unit so as to rest in a fitted manner against the inner side (46) of the edge bead (12).

29. Work top in accordance with Claim 27 or 28, **characterized by** several cover plates (I, II, III), a first one (I) of which matches the shape of the draining surface (30; 30').

30. Work top in accordance with Claim 29 and any one or several of Claims 10 to 18, **characterized by** a second cover plate (II or III) matching the shape of one basin (32 or 34) and by a third cover plate (III or II) for covering the entire built-in sink unit together with the first and second cover plates.

31. Work top in accordance with Claim 27 or 28, **characterized in that** several, and, in particular, three cover plates (I', II', III') of identical design are provided for covering the entire built-in sink unit within the edge bead (12') when these are placed alongside one another.

32. Work top in accordance with any one or several of Claims 27 to 31, **characterized in that** the water outlet device (100) is of such design and the vertical spacing of the base (40; 40') for a tap installation from the level of the crest (14) of the edge bead (12) is of such dimensions that with the water outlet device in its position for non-use, the upper side of the cover plate (I, II, III) is located at the most at the level of the crest (14) of the edge bead (12) when the cover plate (I, II, III) is in place.

33. Work top in accordance with any one or several of Claims 14 to 32, **characterized in that** the smaller basin (32) is arranged adjacent to the draining surface (30), and the latter has ribs (38) converging in the shape of rays in a direction towards the smaller basin.

34. Work top in accordance with any one or several of the preceding claims, **characterized in that** the work top (22) is approximately 40 mm thick, and the largest vertical spacing (A; A') of the underside (30a) of the hollow (60) from the annular surface (18; 14) is approximately equal to 40 mm.

## Revendications

1. Plan de travail (22) comportant un évier avec épaisseur de paroi régulière encastré dans une découpe (20) du plan, évier qui comprend au moins un bac (32, 34), au moins une première zone de surface formant une surface de travail et d'égouttage (30) et au moins une deuxième zone de surface formant un banc à robinetterie (40, 42), ainsi qu'une zone marginale (10) entourant l'évier encastrable, laquelle forme un bourrelet de bordure surélevé (12) et une surface annulaire plane (18) entourant également l'évier encastrable et située au même niveau que la face supérieure (24) du plan de travail (22), les zones de l'évier encastrable situées à l'intérieur du bourrelet de bordure formant une conformation (60) renfoncée vers le bas dont toutes les zones de surface dirigées vers le haut se trouvent plus bas que la crête (14) du bourrelet de bordure (12), **caractérisé en ce que** pour agrandir le renfoncement de la face supérieure de la surface d'égouttage (30) par rapport à la crête (14) du bourrelet de bordure (12), la profondeur de la conformation (60) dans la zone de la surface d'égouttage (30) est dimensionnée de telle sorte que la distance verticale maximale (A) entre la face inférieure (30a) de la conformation (60) et la surface annulaire (18) est de 90 % à 110 % de l'épaisseur du plan de travail (22).

2. Plan de travail selon la revendication 1, **caractérisé en ce que** la distance verticale maximale (A ; A') entre la face inférieure (30a) de la conformation (60) et la surface annulaire (18 ; 14) est égale à l'épaisseur du plan de travail (22).

3. Plan de travail selon l'une ou l'autre des revendications 1 et 2, **caractérisé en ce que** la surface d'égouttage (30 ; 30') est adjacente à la zone marginale (10).

4. Plan de travail selon l'une ou plusieurs des revendications 1 à 3, **caractérisé en ce qu'**en vue frontale de l'évier encastrable, le bac (32) se trouve à côté de la surface d'égouttage (30).

5. Plan de travail selon l'une ou plusieurs des revendications 1 à 4, **caractérisé en ce que** la surface annulaire (18) se trouve sur la face inférieure de la zone marginale (10) et cette dernière est réalisée pour venir se poser sur le plan de travail (22) avec cette surface annulaire.

6. Plan de travail selon l'une ou plusieurs des revendications 1 à 5, **caractérisé en ce que** la distance verticale minimale (B; B') entre la face inférieure (30a) de la conformation (60) et la surface annulaire (18 ; 14) est d'au moins ¾ de l'épaisseur du plan de travail (22).

7. Plan de travail selon l'une ou plusieurs des revendications 1 à 6, **caractérisé en ce que** l'arête supérieure (32g, 34g) du bac (32, 34) s'étend vers le haut tout au plus jusqu'au niveau de l'emplacement le plus profond de la surface d'égouttage (30 ; 30').

8. Plan de travail selon l'une ou plusieurs des revendications 1 à 7, **caractérisé en ce que** la deuxième zone de surface formant le banc à robinetterie (40, 42) se trouve plus bas que l'emplacement le plus profond de la surface d'égouttage (30 ; 30').

9. Plan de travail selon la revendication 8, **caractérisé en ce que** la deuxième zone de surface formant le banc à robinetterie (40, 42) se trouve plus haut qu'un trop-plein (44a, 70) pour le bac (32, 34).

10. Plan de travail selon l'une ou plusieurs des revendications 1 à 9, **caractérisé par** deux bacs (32, 34) situés l'un à côté de l'autre, entre lesquels s'étend une zone d'évier en forme de barrette (44) qui sépare les deux bacs.

11. Plan de travail selon la revendication 10, **caractérisé en ce que** la crête (44a) de la zone d'évier en forme de barrette (44) se trouve plus bas que les autres zones d'arête supérieure (32g, 34g) des deux bacs (32, 34).

12. Plan de travail selon l'une des revendications 8 à 11, **caractérisé en ce que** la deuxième zone de surface formant le banc à robinetterie (40, 42) se trouve plus haut que la crête (44a) de la zone d'évier en forme de barrette (44).

13. Plan de travail selon l'une ou plusieurs des revendications 10 à 12, **caractérisé en ce qu'**un seul (32) des deux bacs (32, 34) est pourvu d'un trop-plein (70) sous la forme d'un orifice de trop-plein ménagé dans l'une (32a) de ses parois latérales (32a, 32b, 32c, 32d).

14. Plan de travail selon la revendication 13, **caractérisé en ce que** les deux bacs (32, 34) présentent des tailles différentes, le petit bac (32) des deux bacs présentant une distance plus grande de la bordure arrière (28) de l'évier encastrable que le grand bac (34), et **en ce que** l'orifice de trop-plein (70) est ménagé dans la paroi latérale arrière (32a) du petit bac (32).

15. Plan de travail selon la revendication 14, **caractérisé en ce que** le banc à robinetterie (40) est agencé derrière le petit bac (32).

16. Plan de travail selon l'une ou plusieurs des revendications 1 à 15, **caractérisé par** un banc à robinetterie avant (40) et par un banc à robinetterie arrière (42), dont l'un est agencé au voisinage de la bordure arrière (28) de l'évier encastrable et dont l'autre est agencé au voisinage de la bordure avant (26).

17. Plan de travail selon les revendications 10, 14 et 16, **caractérisé en ce que** le petit bac (32) est agencé entre les deux bancs à robinetterie (40, 42).

18. Plan de travail selon l'une ou plusieurs des revendications 14 à 17, **caractérisé en ce que** le petit bac (32) est agencé entre le grand bac (34) et la surface d'égouttage (30 ; 30').

19. Plan de travail selon l'une ou plusieurs des revendications précédentes, **caractérisé par** un dispositif d'écoulement d'eau (100) qui est extractible depuis un orifice (52) ménagé dans le banc à robinetterie (40) jusque dans une position d'utilisation.

20. Plan de travail selon la revendication 19, **caractérisé en ce qu'**une zone (106 ou 110), pourvue d'un orifice d'écoulement d'eau (108), du dispositif d'écoulement d'eau (100) se trouve, en position de non-utilisation de ce dernier, immédiatement au-dessus du niveau de la face supérieure du banc à robinetterie.

21. Plan de travail selon l'une ou l'autre des revendications 19 et 20, **caractérisé en ce que** le dispositif d'écoulement d'eau (100) comprend une zone tubulaire (112) qui s'étend approximativement perpendiculairement à la face supérieure de l'évier et qui est retenue mobile en direction longitudinale dans l'orifice (52) et qui est susceptible d'être soulevée hors d'une position de non-utilisation vers le haut jusque dans la position d'utilisation.

22. Plan de travail selon la revendication 21, **caractérisé en ce que** le dispositif d'écoulement d'eau (100) comprend un tube (106) approximativement en forme de L qui forme la zone tubulaire (112) qui s'étend approximativement perpendiculairement à la face supérieure de l'évier.

23. Plan de travail selon l'une ou l'autre des revendications 21 et 22, **caractérisé en ce que** la zone tubulaire (112) possède une section extérieure circulaire, l'orifice (52) étant circulaire et la zone tubulaire pouvant tourner dans l'orifice.

24. Plan de travail selon l'une ou plusieurs des revendications 19 à 23, **caractérisé en ce qu'**un élément d'actionnement (102) pour un dispositif à clapet d'écoulement d'eau est séparé du dispositif d'écoulement d'eau (100) et agencé sur le banc à robinetterie (40 ou 42).

25. Plan de travail selon la revendication 24, **caractérisé en ce que** l'élément d'actionnement (102) est agencé à côté du dispositif d'écoulement d'eau (100) sur le banc à robinetterie (40).

26. Plan de travail selon les revendications 16 et 24, **caractérisé en ce que** le dispositif d'écoulement d'eau (100) est agencé dans la zone du banc à robinetterie arrière (40') et l'élément d'actionnement (102) est agencé dans la zone du banc à robinetterie avant (42').

27. Plan de travail selon l'une ou plusieurs des revendications 19 à 26, **caractérisé par** au moins une plaque de recouvrement (I, II, III) susceptible d'être posée sur l'évier encastrable.

28. Plan de travail selon la revendication 27, **caractérisé en ce que** la plaque de recouvrement (I, II, III) est réalisée et susceptible d'être posée sur l'évier encastrable de manière à s'appuyer de façon ajustée contre la face intérieure (46) du bourrelet de bordure (12).

29. Plan de travail selon l'une ou l'autre des revendications 27 et 28, **caractérisé par** plusieurs plaques de recouvrement (I, II, III) dont l'une, la première (I), est adaptée à la configuration de la surface d'égouttage (30 ; 30').

30. Plan de travail selon la revendication 29 et selon l'une ou plusieurs des revendications 10 à 18, **caractérisé par** une deuxième plaque de recouvrement (II ou III) qui est adaptée à la configuration de l'un des bacs (32 ou 34), ainsi que par une troisième plaque de recouvrement (III ou II) par laquelle, conjointement avec la première et la deuxième plaque de recouvrement, la totalité de l'évier encastrable peut être recouverte.

31. Plan de travail selon l'une ou l'autre des revendications 27 et 28, **caractérisé en ce qu'**il est prévu plusieurs et en particulier trois plaques de recouvrement réalisées identiques (I', II', III'), au moyen desquelles, en position posée les unes à côté des autres, la totalité de l'évier encastrable à l'intérieur du bourrelet de bordure (12') peut être recouverte.

32. Plan de travail selon l'une ou plusieurs des revendications 27 à 31, **caractérisé en ce que** le dispositif d'écoulement d'eau (100) est configuré de telle sorte, et la distance verticale entre le banc à robinetterie (40 ; 40') et le niveau de la crête (14) du bourrelet de bordure (12) est dimensionnée de telle sorte que, lorsque le dispositif d'écoulement d'eau est dans sa position de non-utilisation et que la plaque de recouvrement (I, II, III) est posée, sa face supérieure se trouve tout au plus au niveau de la crête (14) du bourrelet de bordure (12).

33. Plan de travail selon l'une ou plusieurs des revendications 14 à 32, **caractérisé en ce que** le petit bac (32) est agencé au voisinage de la surface d'égouttage (30) et cette dernière est pourvue de nervures (38) qui convergent en forme de rayons en direction du petit bac.

34. Plan de travail selon l'une ou plusieurs des revendications précédentes, **caractérisé en ce que** le plan de travail (22) présente une épaisseur d'environ 40 mm et la distance verticale maximale (A ; A') entre la face inférieure (30a) de la conformation (60) et la surface annulaire (18 ; 14) est approximativement égale à 40 mm.
